# EUROPÄISCHE PATENTSCHRIFT

(11) **EP 1 700 293 B1**
(45) Veröffentlichungstag und Bekanntmachung des Hinweises auf die Patenterteilung: **09.05.2007**
(21) Anmeldenummer: 04804095.0
(22) Anmeldetag: 20.12.2004
(51) Int. Cl.: G10L 19/14, G10L 19/04

(54) **PRÄDIKTIVES CODIERUNGSSCHEMA**
PREDICTIVE CODING SCHEME
SCHEMA DE CODAGE PREDICTIF

(30) Priorität: 13.02.2004 DE 102004007185
(43) Veröffentlichungstag der Anmeldung: 13.09.2006
(73) Patentinhaber: Fraunhofer-Gesellschaft zur Förderung der angewandten Forschung e.V., 80686 München (DE)
(72) Erfinder: SCHULLER, Gerald, 99089 Erfurt (DE); LUTZKY, Manfred, 90427 Nürnberg (DE); KRÄMER, Ulrich, 98693 Ilmenau (DE); WABNIK, Stefan, 98693 Ilmenau (DE); HIRSCHFELD, Jens, 36266 Heringen (DE)
(74) Vertreter: Schenk, Markus
(86) Internationale Anmeldenummer: PCT/EP2004/014496
(87) Internationale Veröffentlichungsnummer: WO 2005/083683

(56) Entgegenhaltungen:
- US-A- 5 535 299
- US-A- 6 104 996
- US-A1- 2003 191 634
- US-B1- 6 360 200
- NOURELDIN A ET AL: "New technique for reducing the angle random walk at the output of fiber optic gyroscopes during alignment processes of inertial navigation systems" OPTICAL ENGINEERING SPIE USA, Bd. 40, Nr. 10, Oktober 2001 (2001-10), Seiten 2097-2106, XP002334028 ISSN: 0091-3286
- HUFFMAN S D ET AL: "Adaptive linear estimation based on time domain orthogonality" ICASSP 80 PROCEEDINGS. IEEE INTERNATIONAL CONFERENCE ON ACOUSTICS, SPEECH AND SIGNAL PROCESSING IEEE NEW YORK, NY, USA, Bd. II, 1980, Seiten 453-456, XP002334029

## Beschreibung

Die vorliegende Erfindung bezieht sich auf die prädiktive Codierung von Informationssignalen, wie z.B. Audiosignalen, und insbesondere auf die adaptive prädiktive Codierung.

Ein prädiktiver Codierer - oder auch Sender - codiert Signale dadurch, dass er einen gegenwärtigen bzw. aktuellen Wert des zu codierenden Signals durch die vergangenen bzw. vorausgehenden Werte des Signals prädiziert. Im Fall der linearen Prädiktion erfolgt diese Prädiktion bzw. Vermutung über den gegenwärtigen Wert des Signals durch eine gewichtete Summe der vergangenen Werte des Signals. Die Prädiktionsgewichte oder auch Prädiktionskoeffizienten werden laufend an das Signal angepasst bzw. adaptiert, so dass die Differenz zwischen prädiziertem Signal und tatsächlichem Signal auf eine vorbestimmte Weise minimiert wird. Die Prädiktionskoeffizienten sind beispielsweise bezüglich des Quadrats des Prädiktionsfehlers optimiert. Das Fehlerkriterium beim Optimieren des prädiktiven Codierers oder auch Prädiktors kann aber auch anders gewählt werden. Anstelle der Verwendung des Kriteriums der kleinsten Fehlerquadrate kann die spektrale Flachheit des Fehlersignals, d.h. der Differenzen oder Residuals, minimiert werden.

Zum Decodierer oder auch Empfänger werden nur noch die Differenzen zwischen den prädizierten Werten und den tatsächlichen Werten des Signals übertragen. Diese Werte werden Residuals oder auch Prädiktionsfehler genannt. Im Empfänger kann der tatsächliche Signalwert rekonstruiert werden, indem der gleiche Prädiktor verwendet wird, und der so auf die gleiche Weise wie beim Codierer erhaltene prädizierte Wert zum Prädiktionsfehler, der ja vom Codierer übertragen worden ist, addiert wird.

Die Prädiktionsgewichte für die Prädiktion können mit einer vorgegebenen Geschwindigkeit an das Signal adaptiert werden. Im sogenannten Least-Mean-Squares-(LMS)-Algorithmus gibt es dafür einen Parameter. Der Parameter muss auf einer Art und Weise eingestellt werden, der einen Kompromiß zwischen Adaptionsgeschwindigkeit und Präzision der Prädiktionskoeffizienten darstellt. Dieser Parameter, manchmal auch als Schrittweitenparameter bezeichnet, bestimmt also, wie schnell sich die Prädiktionskoeffizienten an einen optimalen Satz an Prädiktionskoeffizienten adaptieren, wobei ein nicht optimal angepasster Satz an Prädiktionskoeffizienten dazu führt, dass die Prädiktion weniger genau und damit die Prädiktionsfehler größer sind, was sich wiederum in einer erhöhten Bitrate zur Übertragung des Signals niederschlägt, da sich kleine Werte bzw. kleine Prädiktionsfehler oder Differenzen mit weniger Bits übertragen lassen als größere. Das Dokument US6104996 beschreibt einen adaptiven prädiktiven Kodierer, der abhängig von den Eigenschaften des zu kodierenden Signals die Pradiktionsordnung Umschaltet.

Ein Problem bei der prädiktiven Codierung besteht nun darin, dass bei Übertragungsfehlern, d.h. dem Auftreten von fehlerhaft übertragenen Prädiktionsdifferenzen bzw. - Fehlern, die Prädiktion senderseitig und empfangsseitig nicht mehr übereinstimmt. Es werden falsche Werte rekonstruiert, da bei zuerst auftretendem Prädiktionsfehler dieser empfangsseitig auf den aktuell prädizierten Wert addiert wird, um den decodierten Wert des Signals zu erhalten. Auch die danach folgenden Werte sind betroffen, da ja empfangsseitig die Prädiktion basierend auf dem bereits decodierten Signalwerten durchgeführt wird.

Um nun eine Resynchronisation oder einen Abgleich zwischen Sender und Empfänger zu erreichen, werden die Prädiktoren, d.h. die Prädiktionsalgorithmen, senderseitig und empfangsseitig zu gegebenen, für beide Seiten gleichen Zeitpunkten auf einen bestimmten Zustand zurückgesetzt, was als Reset bezeichnet wird.

Problematisch ist nun, dass unmittelbar nach solchen Resets die Prädiktionskoeffizienten überhaupt nicht an das Signal angepasst sind. Die Adaption dieser Prädiktionskoeffizienten benötigt immer ein wenig Zeit von den Reset-Zeitpunkten an. Hierdurch vergrößert sich der mittlere Prädiktionsfehler, was zu einer erhöhten Bitrate oder einer verringerten Signalqualität, durch beispielsweise Verzerrungen, führt.

Die Aufgabe der vorliegenden Erfindung besteht deshalb darin, ein Schema zur prädiktiven Codierung eines Informationssignals zu schaffen, das auf der einen Seite eine ausreichendere Robustheit gegenüber Fehlern in den Differenzwerten bzw. Residuals des codierten Informationssignals und auf der anderen Seite eine geringere hiermit verbundene Erhöhung der Bitrate oder Verringerung der Signalqualität ermöglicht.

Diese Aufgabe wird durch eine Vorrichtung gemäß Anspruch 7 oder 19 oder ein Verfahren gemäß Anspruch 1 oder 13 gelöst.

Der vorliegenden Erfindung liegt die Erkenntnis zugrunde, dass von der bisherigen festen Einstellung des Geschwindigkeitsparameters des adaptiven Prädiktionsalgorithmus, der einer prädiktiven Codierung zugrunde liegt, abgegangen werden muss, hin zu einer variablen Einstellung dieses Parameters. Wird nämlich von einem adaptiven Prädiktionsalgorithmus ausgegangen, der durch einen Geschwindigkeitskoeffizienten steuerbar ist, um in dem Fall, dass der Geschwindigkeitskoeffizient einen ersten Wert aufweist, mit einer ersten Adaptionsgeschwindigkeit und einer ersten Adaptionspräzision und einer damit verbundenen ersten Prädiktionspräzision zu arbeiten und in dem Fall, dass der Geschwindigkeitsparameter einen zweiten Wert aufweist, mit einer zweiten, gegenüber der ersten niedrigeren Adaptionsgeschwindigkeit und dafür aber einer zweiten, gegenüber der ersten höheren Präzision zu arbeiten, so lassen sich die nach den Reset-Zeitpunkten auftretenden Adaptionszeitdauern, in denen die Prädiktionsfehler aufgrund der noch nicht adaptierten Prädiktionskoeffizienten zunächst erhöht sind, verringern, indem der Geschwindigkeitsparameter zunächst auf den ersten Wert und nach einer Weile auf den zweiten Wert eingestellt wird. Nachdem der Geschwindigkeitsparameter nach einer vorbestimmten Zeitdauer nach den Reset-Zeitpunkten wieder auf den zweiten Wert eingestellt ist, sind die Prädiktionsfehler und damit die zu übertragenden Residuals optimierter bzw. kleiner, als es mit dem ersten Geschwindigkeitsparameterwert möglich wäre.

Anders ausgedrückt liegt der vorliegenden Erfindung die Erkenntnis zugrunde, dass Prädiktionsfehler nach Reset-Zeitpunkten minimiert werden können, indem der Geschwindigkeitsparameter, wie z.B. der Schrittweitenparameter eines LMS-Algorithmus, für eine bestimmte Dauer nach den Reset-Zeitpunkten so verändert wird, dass sich die Geschwindigkeit der Adaption der Gewichte für diese Dauer vergrößert bei freilich verringerter Präzision.

Bevorzugte Ausführungsbeispiele der vorliegenden Erfindung werden nachfolgend Bezug nehmend auf die beiliegenden Zeichnungen näher erläutert. Es zeigen:
- Fig. 1: ein Blockschaltbild eines prädiktiven Codierers gemäß einem Ausführungsbeispiel der vorliegenden Erfindung;
- Fig. 2: ein Blockschaltbild zur Veranschaulichung der Funktionsweise des Codierers von Fig. 1;
- Fig. 3: ein Blockschaltbild eines zu dem Codierer von Fig. 1 korrespondierenden Decodierers gemäß einem Ausführungsbeispiel der vorliegenden Erfindung;
- Fig. 4: ein Flußdiagramm zur Veranschaulichung der Funktionsweise des Decodierers von Fig. 3;
- Fig. 5: ein Blockschaltbild der Prädiktionseinrichtung von Fig. 1 und 3 gemäß einem Ausführungsbeispiel der vorliegenden Erfindung;
- Fig. 6: ein Blockschaltbild des Transversalfilters von Fig. 5 gemäß einem Ausführungsbeispiel der vorliegenden Erfindung;
- Fig. 7: ein Blockschaltbild der Adaptionssteuerung von Fig. 5 gemäß einem Ausführungsbeispiel der vorliegenden Erfindung; und
- Fig. 8: ein Diagramm zur Veranschaulichung des Verhaltens der Prädiktionseinrichtung von Fig. 5 für zwei verschiedene festeingestellte Geschwindigkeitsparameter.

Bevor die vorliegende Erfindung anhand von Ausführungsbeispielen Bezug nehmend auf die Figuren näher erläutert wird, wird darauf hingewiesen, dass in unterschiedlichen Figuren auftretende Elemente mit gleichen Bezugszeichen versehen sind, und dass deshalb eine wiederholte Beschreibung dieser Elemente weggelassen wird.

Fig. 1 zeigt einen prädiktiven Codierer 10 gemäß einem Ausführungsbeispiel der vorliegenden Erfindung. Der Codierer 10 umfasst einen Eingang 12, an dem derselbe das zu codierende Informationssignal s empfängt, und einen Ausgang 14, an dem derselbe das codierte Informationssignal δ ausgibt.

Das Informationssignal kann jegliches Signal sein, wie z.B. ein Audiosignal, ein Videosignal, ein Meßsignal oder dergleichen. Das Informationssignal s besteht aus einer Folge von Informationswerten s(i) mit i∈lN, also Audiowerten, Pixelwerten, Meßwerten oder dergleichen. Das codierte Informationssignal δ setzt sich, wie es im Folgenden noch näher beschrieben werden wird, aus einer Folge von Differenzwerten oder Residuals δ(i) mit i∈IN zusammen, die zu den Signalwerten s(i) auf die unten beschriebene Weise korrespondieren.

Intern umfasst der Codierer 10 eine Prädiktionseinrichtung 16, einen Subtrahierer 18 und eine Steuereinrichtung 20. Die Prädiktionseinrichtung 16 ist mit dem Eingang 12 verbunden, um, wie es im Folgenden noch näher beschrieben wird, für einen aktuellen Signalwert s(n) einen prädizierten Wert s'(n) aus vorangegangenen Signalwerten s(m) mit m<n und MEIN zu ermitteln und an einem Ausgang auszugeben, der wiederum mit einem invertierenden Eingang des Subtrahierers 18 verbunden ist. Ein nicht invertierender Eingang des Subtrahierers 18 ist ebenfalls mit dem Eingang 12 verbunden, um den prädizierten Wert s'(m) von dem tatsächlichen Signalwert s(n) abzuziehen - oder einfach die Differenz der beiden Werte zu bilden - und das Ergebnis an dem Ausgang 14 als Differenzwert δ(n) auszugeben.

Die Prädiktionseinrichtung 16 implementiert einen adaptiven Prädiktionsalgorithmus. Um die Adaption durchführen zu können, empfängt sie deshalb den Differenzwert δ (n)- auch Prädiktionsfehler genannt - über einen Rückkopplungsweg 22 an einem weiteren Eingang. Darüber hinaus umfasst die Prädiktionseinrichtung 16 zwei Steuereingänge, die mit der Steuereinrichtung 20 verbunden sind. Über diese Steuereingänge ist es der Steuereinrichtung 20 möglich, Prädiktionskoeffizienten oder Filterkoeffizienten ωᵢ der Prädiktionseinrichtung 16 zu bestimmten Zeitpunkten, wie es im Folgenden noch beschrieben werden wird, zu initialisieren und einen Geschwindigkeitsparameter des der Prädiktionseinrichtung 16 zugrundeliegenden Prädiktionsalgorithmus zu verändern, welcher im Folgenden mit λ bezeichnet wird.

Nachdem nun im Vorhergehenden Bezug nehmend auf Fig. 1 der Aufbau des Codierers 10 von Fig. 1 beschrieben worden ist, wird Bezug nehmend auf Fig. 2 unter gleichzeitiger Bezugnahme auf Fig. 1 die Funktionsweise desselben beschrieben, wobei im Folgenden davon ausgegangen wird, dass sich derselbe in der laufenden Verarbeitung eines zu codierenden Informationssignals s befindet, also bereits Signalwerte s(m) mit m<n codiert worden sind.

In einem Schritt 40 initialisiert zunächst die Steuereinrichtung 20 die Prädiktions- oder Filterkoeffizienten ωᵢ der Prädiktionseinrichtung 16. Die Initialisierung nach Schritt 40 findet zu vorbestimmten Reset-Zeitpunkten statt. Die Reset-Zeitpunkte oder genauer die Signalwertnummern n, bei denen ein Reset nach Schritt 40 durchgeführt wurde, können beispielsweise in festen Zeitabständen zueinander auftreten. Die Reset-Zeitpunkte sind decoderseitig rekonstruierbar, beispielsweise dadurch, dass Informationen über dieselben in das codierte Informationssignal δ eingebaut werden, oder dass der feste Zeitabstand bzw. die feste Anzahl von Signalwerten zwischen denselben standardisiert ist.

Die Koeffizienten ωᵢ werden auf beliebige Werte eingestellt, die beispielsweise in jedem Reset-Zeitpunkt, d.h. bei jeder Ausführung des Schrittes 40, die selben sind. Vorzugsweise werden die Prädiktionskoeffizienten im Schritt 40 auf Werte initialisiert, die heuristisch aus typischen repräsentativen Informationssignalen hergeleitet worden sind und diesbezüglich im Mittel, d.h. über den repräsentativen Satz von Informationssignalen, wie z.B. einer Mischung aus Jazz, Klassik-, Rock- usw. Musikstücken, einen optimalen Satz an Prädiktionskoeffizienten ergaben.

In einem Schritt 42 stellt die Steuereinrichtung 20 den Geschwindigkeitsparameter λ auf einen ersten Wert ein, wobei die Schritte 40 und 42 vorzugsweise im wesentlichen gleichzeitig zu den Reset-Zeitpunkten ausgeführt werden. Wie es im Folgenden noch ersichtlich werden wird, hat die Einstellung des Geschwindigkeitsparameters auf den ersten Wert die Folge, dass die Prädiktionseinrichtung 16 eine schnelle Adaption der in Schritt 40 initialisierten Prädiktionskoeffizienten ωᵢ durchführt - bei freilich reduzierter Adaptionspräzision.

In einem Schritt 44 wirken dann die Prädiktionseinrichtung 16 und der Subtrahierer 18 als Prädiktionseinrichtung zusammen, um das Informationssignal s und insbesondere den aktuellen Signalwert s(n) durch Prädizieren desselben unter Adaption der Prädiktionskoeffizienten ωᵢ zu codieren. Genauer ausgedrückt, umfasst der Schritt 44 mehrere Teilschritte, nämlich das Ermitteln eines prädizierten Wertes s' (n) für den aktuellen Signalwert s(n) durch die Prädiktionseinrichtung 16 unter Verwendung vorausgegangener Signalwerte s(m) mit m<n unter Verwendung der aktuellen Prädiktionskoeffizienten ωᵢ, das Subtrahieren des so prädizierten Wertes s'(n) von dem tatsächlichen Signalwert s(n) durch den Subtrahierer 18, das Ausgeben des sich ergebenden Differenzwertes δ(n) an dem Ausgang 14 als Teil des codierten Informationssignals δ und das Adaptieren bzw. Anpassen der Koeffizienten ωᵢ durch die Prädiktionseinrichtung 16 anhand des Prädiktionsfehlers bzw. Differenzwertes δ(n), den dieselbe über den Rückkopplungsweg 22 erhält.

Die Prädiktionseinrichtung 16 verwendet für die Adaption bzw. Anpassung der Prädiktionskoeffizienten ωᵢ den durch die Steuereinrichtung 20 vorgegebenen bzw. eingestellten Geschwindigkeitsparameter λ, der, wie es im Folgenden anhand des Ausführungsbeispiels eines LMS-Algorithmus noch näher beschrieben wird, bestimmt, wie stark der rückgekoppelte Prädiktionsfehler δ(n) pro Anpassungsiteration, hier n, in die Adaption oder Aktualisierung der Prädiktionskoeffizienten ωᵢ eingeht bzw. wie stark sich die Prädiktionskoeffizienten ωᵢ abhängig von dem Prädiktionsfehler δ (n) pro Adaptionsiteration, d.h. pro rückgekoppeltem δ (n), ändern können.

In einem Schritt 46 überprüft die Steuereinrichtung 20 dann, ob der Geschwindigkeitsparameter λ verändert werden sollte oder nicht. Die Bestimmung in Schritt 46 kann auf mehrere Weisen durchgeführt werden. Beispielsweise stellt die Steuereinrichtung 20 fest, dass eine Geschwindigkeitsparameterveränderung durchgeführt werden sollte, wenn seit der Initialisierung bzw. Einstellung in Schritt 40 bzw. 42 eine vorbestimmte Zeitdauer vergangen ist. Alternativ wertet die Steuereinrichtung 20 zur Bestimmung in Schritt 46 einen Adaptionsgrad, wie z.B. die Annäherung an einen optimalen Satz von Koeffizienten ωᵢ mit korrespondierender niedrigem mittlerem Prädiktionsfehler, der Prädiktionseinrichtung 16 aus, wie es im Folgenden noch näher erläutert wird.

Es wird zunächst angenommen, dass zunächst keine Geschwindigkeitsparameterveränderung in Schritt 46 erkannt wird. In diesem Fall überprüft die Steuereinrichtung 20 in einem Schritt 48, ob wieder ein Reset-Zeitpunkt vorliegt, d.h. ein Zeitpunkt, zu dem aus Resynchronisationsgründen die Prädiktionskoefffizienten wieder initialisiert werden sollten. Zunächst wird wiederum davon ausgegangen, dass kein Reset-Zeitpunkt vorliegt. Liegt kein Reset-Zeitpunkt vor, so fährt die Prädiktionseinrichtung 16 mit der Codierung des nächsten Signalwertes fort, wie es durch "n→n+1" in Fig. 2 angedeutet ist. Auf diese Weise wird mit der Codierung des Informationssignals s unter Adaption der Prädiktionskoeffizienten ωᵢ mit der Adaptionsgeschwindigkeit, wie sie durch den Geschwindigkeitsparameter λ eingestellt ist, fortgefahren, bis schließlich bei einem Durchgang der Schleife 44, 46, 48 in dem Schritt 46 die Steuereinrichtung 20 feststellt, daß eine Geschwindigkeitsparameterveränderung durchgeführt werden sollte. In diesem Fall stellt die Steuereinrichtung 20 in einem Schritt 50 den Geschwindigkeitsparameter λ auf einen zweiten Wert ein. Die Einstellung des Geschwindigkeitsparameters λ, auf den zweiten Wert hat die Folge, dass die Prädiktionseinrichtung 16 bei Durchlaufen der Schleife 44-48 in Schritt 44 die Adaption der Prädiktionskoeffizienten ωᵢ von nun an mit einer niedrigeren Adaptionsgeschwindigkeit, aber dafür mit einer erhöhten Adaptionspräzision durchführt, so dass in diesen auf den Geschwindigkeitsparameterveränderungszeitpunkt folgenden Durchläufen, die sich auf nachfolgende Signalwerte des Informationssignals s beziehen, die sich ergebenden Residuals δ(n) kleiner werden, was wiederum eine erhöhte Komprimierungsrate bei der Einbindung der Werte δ(n) in das codierte Signal ermöglicht.

Nach weiteren Durchläufen der Schleife 44-48 erkennt dann die Steuereinrichtung 20 irgendwann einen Reset-Zeitpunkt in Schritt 48, woraufhin der Funktionsablauf wieder bei Schritt 40 beginnt.

Es wird noch darauf hingewiesen, dass bei der vorhergehenden Beschreibung nicht weiter darauf eingegangen worden ist, auf welche Weise die Folge von Differenzwerten δ (n) in das codierte Informationssignal δ eingebracht werden. Obwohl es möglich wäre, die Differenzwerte δ(n) in einer binären Darstellung mit fester Bitlänge in das codierte Signal einzubringen, ist es jedoch vorteilhafter eine Codierung der Differenzwerte δ (n) mit variabler Bitlänge vorzunehmen, wie z.B. eine Huffmancodierung, oder eine arithmetische Codierung, oder aber eine andere Entropiecodierung. Ein Bitratenvorteil bzw. ein Vorteil einer geringeren notwendigen Menge an Bits zur Codierung des Informationssignals s ergibt sich bei dem Codierer 10 von Fig. 1 nun dadurch, dass nach den Reset-Zeitpunkten vorübergehend zunächst der Geschwindigkeitsparameter λ, so eingestellt wird, dass die Adaptionsgeschwindigkeit groß ist, so dass die noch nicht adaptierten Prädiktionskoeffizienten schnell adaptiert werden, und dann der Geschwindigkeitsparameter so eingestellt wird, dass die Adaptionspräzision größer ist, so dass nachfolgende Prädiktionsfehler kleiner sind.

Nachdem im Vorhergehenden nun die prädiktive Codierung gemäß einem Ausführungsbeispiel der vorliegenden Erfindung beschrieben worden ist, wird im Folgenden ein zu dem Codierer von Fig. 1 korrespondierender Decodierer in Aufbau und Funktionsweise Bezug nehmend auf die Figuren 3 und 4 gemäß einem Ausführungsbeispiel der vorliegenden Erfindung beschrieben. Der Decodierer ist in Fig. 3 mit dem Bezugszeichen 60 gezeigt. Er umfaßt einen Eingang 62 zum Empfang des codierten Informationssignals δ bestehend aus den Differenzwerten bzw. Residuals δ(n), einen Ausgang 64 zur Ausgabe des decodierten Informationssignals ŝ das bis auf Rundungsfehler in der Darstellung der Differenzwerte δ(n) dem ursprünglichen Informationssignal s(n) entspricht und dementsprechend aus einer Folge von decodierten Signalwerten ŝ(n) besteht, eine Prädiktionseinrichtung 66, die zur derjenigen des Codierers 10 von Fig. 1 identisch bzw. Funktionsgleich ist, einen Summierer 68 und eine Steuereinrichtung 70. Es wird darauf hingewiesen, dass im Folgenden nicht zwischen den decodierten Signalwerten s (n) und den ursprünglichen Signalwerten s(n) unterschieden wird, sondern beide mit s(n) bezeichnet werden, wobei sich die jeweilige Bedeutung von s(n) jedoch aus dem Zusammenhang ergibt.

Ein Eingang der Prädiktionseinrichtung 66 ist mit dem Ausgang 64 verbunden, um bereits decodierte Signalwerte s(n) zu erhalten. Aus diesen bereits decodierten Signalwerten s(m) mit m<n ermittelt die Prädiktionseinrichtung 66 einen prädizierten Wert s'(n) für einen aktuell zu decodierenden Signalwert s(n) und gibt diesen prädizierten Wert an einen ersten Eingang des Addierers 68 aus. Ein zweiter Eingang des Addierers 68 ist mit dem Eingang 62 verbunden, um den prädizierten Wert s' (n) mit dem Differenzwert δ(n) zu summieren und das Ergebnis bzw. die Summe an den Ausgang 64 als Teil des decodierten Signals ŝ und an den Eingang der Prädiktionseinrichtung 66 zur Prädiktion des nächsten Signalwerts auszugeben.

Ein weiterer Eingang der Prädiktionseinrichtung 66 ist mit dem Eingang 62 verbunden, um den Differenzwert δ(n) zu erhalten, wobei dieselbe diesen Wert verwendet, um die aktuellen Prädiktionskoeffizienten ωᵢ zu adaptieren. Wie bei der Prädiktionseinrichtung 16 von Fig. 1 sind die Prädiktionskoeffizienten ωᵢ durch die Steuereinrichtung 70 initialisierbar, ebenso wie der Geschwindigkeitsparameter λ durch die Steuereinrichtung 70 variierbar ist.

Unter gleichzeitiger Bezugnahme auf die Fig. 3 und 4 wird nun im Folgenden die Funktionsweise des Decodierers 60 beschrieben. In zu den Schritten 40 und 42 korrespondierenden Schritten 90 und 92 initialisiert zunächst die Steuereinrichtung 70 die Prädiktionskoeffizienten ωᵢ der Prädiktionseinrichtung 66 und stellt den Geschwindigkeitsparameter λ derselben auf einen ersten Wert ein, der einer höheren Adaptionsgeschwindigkeit aber dafür einer verringerten Adaptionspräzision entspricht.

In einem Schritt 94 decodiert dann die Prädiktionseinrichtung 66 das codierte Informationssignal δ bzw. den aktuellen Differenzwert δ(n) durch Prädizieren des Informationssignals unter Adaption der Prädiktionskoeffizienten ωᵢ. Genauer ausgedrückt, umfasst der Schritt 94 mehrere Teilschritte. Zunächst prädiziert die Prädiktionseinrichtung 66, die über die bereits decodierten Signalwerte s(m) mit m<n in Kenntnis ist, aus denselben den aktuell zu ermittelnden Signalwert, um den prädizierten Wert s'(n) zu erhalten. Dabei verwendet die Prädiktionseinrichtung 66 die aktuellen Prädiktionskoeffizienten ωᵢ. Der aktuell zu decodierende Differenzwert δ(n) wird durch den Addierer 68 auf den prädizierten Wert s'(n) addiert, um die so erhaltene Summe als Teil des decodierten Signals ŝ am Ausgang 64 auszugeben. Die Summe wird aber auch in die Prädiktionseinrichtung 66 eingegeben, die diesen Wert s(n) bei den nächsten Prädiktionen verwenden wird. Zusätzlich verwendet die Prädiktionseinrichtung 66 den Differenzwert δ(n) aus dem codierten Signalstrom um die aktuellen Prädiktionskoeffizienten ωᵢ zu adaptieren, wobei die Adaptionsgeschwindigkeit und die Adaptionspräzision durch den aktuell eingestellten Geschwindigkeitsparameter λ vorgegeben ist. Auf diese Weise werden die Prädiktionskoeffizienten ωᵢ aktualisiert bzw. adaptiert.

In einem dem Schritt 46 von Fig. 2 entsprechenden Schritt 96 überprüft die Steuereinrichtung, ob eine Geschwindigkeitsparameterveränderung stattzufinden hat. Falls dies nicht der Fall ist, wird in einem zu dem Schritt 48 korrespondierenden Schritt 98 durch die Steuereinrichtung 70 festgestellt, ob ein Reset-Zeitpunkt vorliegt. Falls dies nicht der Fall ist, wird die Schleife der Schritte 94-98 erneut durchlaufen, diesmal für den nächsten Signalwert s(n) bzw. den nächsten Differenzwert δ (n), wie es durch "n→n+1" in Fig. 4 angedeutet ist.

Liegt in Schritt 96 jedoch ein Geschwindigkeitsparameterveränderungszeitpunkt vor, stellt die Steuereinrichtung 70 in einem Schritt 100 den Geschwindigkeitsparameter λ auf einen zweiten Wert ein, der einer niedrigeren Adaptionsgeschwindigkeit jedoch einer höheren Adaptionspräzision entspricht, wie es in Hinblick auf die Codierung bereits erörtert wurde.

Wie bereits erwähnt, wird entweder durch Informationen in dem codierten Informationssignal 62 oder durch Standardisierung gewährleistet, dass die Geschwindigkeitsparameterveränderungen und Reset-Zeitpunkte an den gleichen Stellen bzw. zwischen den gleichen Signalwerten bzw. decodierten Signalwerten auftreten, nämlich senderseitig und empfangsseitig.

Nachdem Bezug nehmend auf die Figuren 1-4 allgemein ein prädiktives Codierungsschema gemäß einem Ausführungsbeispiel der vorliegenden Erfindung beschrieben worden ist, wird Bezug nehmend auf die Fig. 5-7 ein spezielles Ausführungsbeispiel für die Prädiktionseinrichtung 16 beschrieben, nach welchem Ausführungsbeispiel nämlich die Prädiktionseinrichtung 16 nach einem LMS-Adaptionsalgorithmus arbeitet.

Fig. 5 zeigt den Aufbau der Prädiktionseinrichtung 16 gemäß dem LMS-Algorithmus-Ausführungsbeispiel. Wie bereits Bezug nehmend auf Fig. 1 und 3 beschrieben, umfasst die Prädiktionseinrichtung 16 einen Eingang 120 für Signalwerte s(n), einen Eingang 122 für Prädiktionsfehler bzw. Differenzwerte δ(n), zwei Steuereingänge 124 und 126 für die Initialisierung der Koeffizienten ωᵢ bzw. die Einstellung des Geschwindigkeitsparameters δ und einen Ausgang 128 zur Ausgabe des prädizierten Wertes s'(n). Intern umfasst die Prädiktionseinrichtung 16 ein Transversalfilter 130 und eine Adaptionssteuerung 132. Das Transversalfilter 130 ist zwischen Eingang 120 und Ausgang 128 geschaltet. Die Adaptionssteuerung 132 ist mit den beiden Steuereingängen 124 und 126 und darüber hinaus mit den Eingängen 120 und 122 verbunden und umfasst ferner einen Ausgang um Korrekturwerte δωᵢ für die Koeffizienten ωᵢ an das Transversalfilter 130 weiterzuleiten.

Der LMS-Algorithmus, der durch die Prädiktionseinrichtung 16 - gegebenenfalls im Zusammenspiel mit dem Subtrahierer 18 (Fig. 1) - implementiert wird, ist ein linearer adaptiver Filteralgorithmus, der, allgemein gesagt aus zwei Grundprozessen besteht:
1. Einem Filterprozess, der (a) das Berechnen des Ausgangssignals s'(n) eines linearen Filters ansprechend auf ein Eingangssignal s(n) durch das Transversalfilter 130 und (b) das Erzeugen eines Schätzfehlers δ(n) durch Vergleichen des Ausgangssignals s'(n) mit einer gewünschten Antwort s(n) durch den Substrahierer 18 bzw. das Erhalten des Schätzfehlers δ(n) aus dem codierten Informationssignal δ umfasst.
2. Einem adaptiven Prozess, der durch die Adaptionssteuerung 132 durchgeführt wird und eine automatische Anpassung der Filterkoeffizienten ωᵢ des Transversalfilters 130 gemäß dem Schätzfehler δ(n) aufweist.

Die Kombination dieser zwei zusammenwirkenden Prozesse ergibt eine Rückkoppelungsschleife, wie sie bereits Bezug nehmend auf Figuren 1-4 erläutert wurde.

Details des Transversalfilters 130 sind nun in Fig. 6 dargestellt. Das Transversalfilter 130 empfängt an einem Eingang 140 die Folge von Signalwerten s(n). Dem Eingang 140 schließt sich eine Serienschaltung aus m Verzögerungselementen 142 an, so dass an Verbindungsknoten zwischen den m Verzögerungselementen 142 die Signalwerte s(n-1) ... s(n-m) vorliegen, die dem aktuellen Signalwert s(n) vorangehen. Jeder dieser Signalwerte s(n-1) ... s(n-m) bzw. jeder dieser Verbindungsknoten wird an einen von m Gewichtungseinrichtungen 144 angelegt, die den jeweils anliegenden Signalwert mit einer jeweiligen Prädiktionsgewichtung bzw. einem jeweiligen der Filterkoeffizienten ωᵢ mit i = 1 ... m gewichten bzw. multiplizieren. Die Gewichtungseinrichtungen 144 geben ihr Ergebnis an einen jeweiligen einer Mehrzahl von Summierern 146 aus, die in Serie geschaltet sind, so dass sich an einem Ausgang 148 des Transversalfilters 130 aus der Summe des letzten Summierers der Serienschaltung der Schätzwert bzw. prädizierter Wert s' (m) zu ${\sum }_{i = 0}^{m} {ω}_{i} ⋅ s ⁢ \left(n-i\right)$ ergibt.

In einem weiteren Sinne kommt der Schätzwert s' (n) in einer im weiteren Sinne stationären Umgebung einem nach der Wiener Lösung prädizierten Wert nahe, wenn die Anzahl an Iterationen n unendlich erreicht.

Die Adaptionssteuerung 132 ist in Fig. 7 näher gezeigt. Die Adaptionssteuerung 132 umfasst demnach einen Eingang 160, an welchem die Folge von Differenzwerten δ (n) empfangen wird. Diese werden in einer Gewichtungseinrichtung 162 mit dem Geschwindigkeitsparameter λ multipliziert, der auch als Schrittweitenparameter bezeichnet wird. Das Ergebnis wird einer Mehrzahl von m Multiplikationseinrichtungen 164 zugeführt, die dasselbe mit einem der Signalwerte s(n-1) ... s (n-m) multiplizieren. Die Ergebnisse der Multiplikatoren 164 bilden Korrekturwerte δωᵢ ... δωₘ. Folglich stellen die Korrekturwerte δωᵢ ... δωₘ eine skalare Version des inneren Produkts des Schätzfehlers δ (n) und des Vektors aus Signalwerten s(n-1) ... s (n-m) dar. Diese Korrekturwerte werden vor dem nächsten Filterschritt auf die aktuellen Koeffizienten ωᵢ ... ωₘ addiert, so dass der nächste Iterationsschritt, d.h. für den Signalwert s(n+1), im Transversalfilter 130 mit den neuen adaptierten Koeffizienten ωᵢ →ωᵢ +δωᵢ durchgeführt wird.

Der Skalierungsfaktor λ, der bei der Adaptionssteuerung 132 verwendet wird, und, wie bereits erwähnt, auch als Schrittweitenparameter bezeichnet wird, kann als eine positive Quantität angesehen werden und sollte bestimmte Bedingungen relativ zu dem spektralen Gehalt des Informationssignals erfüllen, damit der LMS-Algorithmus, der durch die Einrichtung 16 von Figuren 5-7 realisiert wird, stabil ist. Stabilität soll hier bedeuten, dass mit zunehmendem n, also wenn die Adaption unendlich lange durchgeführt wird, der mittlere quadratische Fehler, der durch das Filter 130 erzeugt wird, einen konstanten Wert erreicht. Ein Algorithmus der diese Bedingung erfüllt, wird als im quadratischen Mittel stabil bezeichnet.

Eine Änderung des Geschwindigkeitsparameters λ bewirkt eine Änderung in der Adaptionspräzision, d.h. in der Präzision, da die Koeffizienten ωᵢ an einen optimalen Satz von Koeffizienten angepaßt werden können. Eine Fehlanpassung der Filterkoeffizienten führt zu einer Erhöhung des mittleren Fehlerquadrats oder der Energie in den Differenzwerten δ im eingeschwungen Zustand n→∞. Insbesondere verhält sich die Rückkopplungsschleife, die auf die Gewichte ωᵢ wirkt, wie ein Tiefpassfilter, dessen Ermittelungszeitdauerkonstante invers proportional zu dem Parameter λ ist. Folglich wird durch Einstellen des Parameters λ auf einen kleinen Wert der adaptive Prozess verlangsamt, wobei die Effekte des Gradientenrauschen auf die Gewichte ωᵢ größtenteils herausgefiltert werden. Dies hat umgekehrt den Effekt des Reduzierens der Fehlanpassung.

Fig. 8 stellt den Einfluss der Einstellung des Parameters λ auf unterschiedliche Werte λ₁ und λ₂ auf das Adaptionsverhalten der Prädiktionseinrichtung 16 von Figuren 5-7 anhand einer Graphik dar, bei der entlang der x-Achse die Anzahl der Iterationen n bzw. die Anzahl der Prädiktionen und A-daptionen n aufgetragen und entlang der y-Achse die mittlere Energie der Restwerte δ(n) bzw. das mittlere Fehlerquadrat aufgetragen ist. Eine durchgezogene Linie bezieht sich auf einen Geschwindigkeitsparameter λ₁. Wie es zu sehen ist, benötigt die Adaption an einen stationären Zustand, bei dem die mittlere Energie der Restwerte im wesentlichen konstant bleibt, eine Anzahl n₁ Iterationen. Die Energie der Restwerte im eingeschwungenen bzw. quasi-stationären Zustand beträgt E₁. Mit einem größeren Geschwindigkeitsparameter λ₂ ergibt sich eine gestrichelte Kurve, wobei, wie es zu sehen ist, weniger Iterationen, nämlich n₂, benötigt werden, bis der eingeschwungene Zustand erreicht wird, wobei der eingeschwungene Zustand jedoch mit einer höheren Energie E₂ der Restwerte verbunden ist. Der eingeschwungene Zustand bei E₁ bzw. E₂ zeichnet sich nicht durch ein Einschwingen des mittleren Fehlerquadrats der Restwerte bzw. Residuals auf einen asymptotischen Wert, sondern auch durch ein Einschwingen der Filterkoeffizienten ωᵢ mit einer gewissen, im Fall von λ₁ höheren und im Fall von λ₂ niedrigeren, Präzision an den optimalen Satz von Filterkoeffizienten aus.

Wenn nun aber, wie Bezug nehmend auf Figuren 1-4 beschrieben, zunächst der Geschwindigkeitsparameter λ auf den Wert λ₂ eingestellt wird, so wird eine Adaption der Koeffizienten ωᵢ zunächst schneller erreicht, wobei der Wechsel auf λ₁ nach einer gewissen Zeitdauer nach den Reset-Zeitpunkten dann dafür sorgt, dass die Adaptionspräzision für den darauffolgenden Zeitraum verbessert wird. Insgesamt wird dadurch eine Restwerteenergiekurve erreicht, die eine höhere Komprimierung ermöglicht als mit einem der beiden Parametereinstellung allein.

Zu der vorhergehenden Figurenbeschreibung wird noch darauf hingewiesen, dass die vorliegende Erfindung nicht auf LMS-Algorithmus-Implementierungen beschränkt ist. Obwohl folglich Bezug nehmend auf die Figuren 5-8 die vorliegende Erfindung Bezug nehmend auf den LMS-Algorithmus als einen adaptiven Prädiktionsalgorithmus näher beschrieben worden ist, ist die vorliegende Erfindung ferner auch im Zusammenhang mit anderen adaptiven Prädiktionsalgorithmen anwendbar, bei denen über einen Geschwindigkeitsparameter eine Einstellung der Abstimmung zwischen Adaptionsgeschwindigkeit einerseits und Adaptionspräzision andererseits vorgenommen werden kann. Da die Adaptionspräzision wiederum Einfluss auf die Energie der Restwerte hat, kann somit immer der Geschwindigkeitsparameter zunächst so eingestellt werden, daß die Adaptionsgeschwindigkeit groß ist, woraufhin derselbe dann auf einen Wert eingestellt wird, bei dem die Adaptionsgeschwindigkeit zwar gering aber die Adaptionspräzision und damit die Energie der Restwerte geringer ist. Bei solchen Prädiktionsalgorithmen müsste beispielsweise keine Verbindung zwischen dem Eingang 120 oder Adaptionsstörung 132 bestehen.

Es wird ferner darauf hingewiesen, dass anstelle der im vorhergehenden beschriebenen festen Zeitdauer nach den Reset-Zeitpunkten zur Auslösung der Geschwindigkeitsparameterveränderung ferner auch eine Auslösung abhängig von dem Adaptionsgrad durchgeführt werden kann, wie z.B. eine Auslösung einer Geschwindigkeitsparameterveränderung dann, wenn die Koeffizientenkorrekten δω, wie z.B. eine Summe der Absolutwerte derselben, einen gewissen Wert unterschreitet, was einer Annäherung an den quasi-stationären Zustand, wie er in Fig. 8 gezeigt ist, bis auf einen bestimmten Annäherungsgrad anzeigt.

Insbesondere wird darauf hingewiesen, dass abhängig von den Gegebenheiten das erfindungsgemäße Schema auch in Software implementiert sein kann. Die Implementation kann auf einem digitalen Speichermedium, insbesondere einer Diskette oder einer CD mit elektronisch auslesbaren Steuersignalen erfolgen, die so mit einem programmierbaren Computersystem zusammenwirken können, dass das entsprechende Verfahren ausgeführt wird. Allgemein besteht die Erfindung somit auch in einem Computerprogrammprodukt mit auf einem maschinenlesbaren Träger gespeicherten Programmcode zur Durchführung des erfindungsgemäßen Verfahrens, wenn das Computerprogrammprodukt auf einem Rechner abläuft. In anderen Worten ausgedrückt kann die Erfindung somit als ein Computerprogramm mit einem Programmcode zur Durchführung des Verfahrens realisiert werden, wenn das Computerprogramm auf einem Computer abläuft.

## Patentansprüche

1. Verfahren zur prädiktiven Codierung eines Informationssignals bestehend aus einer Folge von Informationswerten mittels eines adaptiven Prädiktionsalgorithmus, dessen Prädiktionskoeffizienten (ωᵢ) initialisierbar sind, und der durch einen Geschwindigkeitspärameter (λ) steuerbar ist, um in dem Fall, dass der Geschwindigkeitsparameter (λ) einen ersten Wert aufweist, mit einer ersten Adaptionsgeschwindigkeit und einer ersten Adaptionspräzison zu arbeiten, und in dem Fall, dass der Geschwindigkeitsparameter (λ) einen zweiten Wert aufweist, mit einer zweiten, gegenüber der ersten niedrigeren Adaptionsgeschwindigkeit und einer zweiten, gegenüber der ersten höheren Adaptionspräzision zu arbeiten, **gekennzeichnet durch** die folgenden Schritten:
A) Initialisieren (40) der Prädiktionskoeffizienten (ωᵢ) ;
B) Steuern (42) des adaptiven Prädiktionsalgorithmus, um den Geschwindigkeitsparameter (λ) auf den ersten Wert einzustellen;
C) Codieren (44) von aufeinanderfolgenden Informationswerten des Informationssignals mittels des adaptiven Prädiktionsalgorithmus mit dem auf den ersten Wert eingestellten Geschwindigkeitsparameter (λ), solange eine vorbestimmte Dauer nach Schritt B) nicht abgelaufen ist, um einen ersten Teil des Informationssignals zu codieren;
D) nach Ablauf der vorbestimmten Dauer nach Schritt B), Steuern (50) des adaptiven Prädiktionsalgorithmus, um den Geschwindigkeitsparameter (λ) auf den zweiten Wert einzustellen; und
E) Codieren (44) von auf die in Schritt C) codierten Informationswerte folgenden Informationswerten des Informationssignals mittels des adaptiven Prädiktionsalgorithmus mit dem auf den zweiten Wert eingestellten Geschwindigkeitsparameter (λ), um einen auf den ersten Teil folgenden zweiten Teil des Informationssignals zu codieren.

2. Verfahren gemäß Anspruch 1, bei dem der Schritt C) unter Adaption der in Schritt A) initialisierten Prädiktionskoeffizienten (ωᵢ) durchgeführt wird, um adaptierte Prädiktionskoeffizienten (ωᵢ) zu erhalten, und bei dem der Schritt E) unter Adaption der adaptierten Prädiktionskoeffizienten (ωᵢ) durchgeführt wird.

3. Verfahren gemäß Anspruch 1 oder 2, bei dem die Schritte A)-E) intermittierend zu vorbestimmten Zeitpunkten wiederholt werden, um aufeinanderfolgende Abschnitte des Informationssignals zu codieren.

4. Verfahren gemäß Anspruch 3, bei dem die vorbestimmten Zeitpunkte in einem vorbestimmten Zeitintervall zyklisch wiederkehren.

5. Verfahren gemäß einem der vorhergehenden Ansprüche, bei dem der Schritt D) nach Ablauf einer vorbestimmten Zeitdauer nach Schritt B) durchgeführt wird.

6. Verfahren gemäß einem der vorhergehenden Ansprüche, bei dem aus Schritt C) und E) Differenzen zwischen Informationswerten des Informationssignals und prädizierten Werten erhalten werden, die eine codierte Version des Informationssignals darstellen.

7. Vorrichtung zur prädiktiven Codierung eines Informationssignals bestehend aus einer Folge von Informationswerten, mit
einer Einrichtung (16, 18) zur Durchführung eines adaptiven Prädiktionsalgorithmus, dessen Prädiktionskoeffizienten (ωᵢ) initialisierbar sind, und der durch einen -Geschwindigkeitsparameter (λ) steuerbar ist, um in dem Fall, dass der Geschwindigkeitsparameter (λ) einen ersten Wert aufweist, mit einer ersten Adaptionsgeschwindigkeit und einer ersten Adaptionspräzison zu arbeiten, und in dem Fall, dass der Geschwindigkeitsparameter (λ) einen zweiten Wert aufweist, mit einer zweiten, gegenüber der ersten niedrigeren Adaptionsgeschwindigkeit und einer zweiten, gegenüber der ersten höheren Adaptionspräzision zu arbeiten; und
einer Steuereinrichtung (20), die mit der Einrichtung zur Durchführung des adaptiven Prädiktionsalgorithmus gekoppelt ist, **gekennzeichnet dadurch dass** sie Mittel enthält die wirksam sind, um
A) eine Initialisierung (40) der Prädiktionskoeffizienten (ωᵢ);
B) eine Steuerung (42) des adaptiven Prädiktionsalgorithmus, um den Geschwiridig-keitsparameter (λ) auf den ersten Wert einzustellen;
C) eine Codierung (44) von aufeinanderfolgenden Informationswerten des Informationssignals mittels des adaptiven Prädiktionsalgorithmus mit dem auf den ersten Wert eingestellten Geschwindigkeitsparameter (λ), solange eine vorbestimmte Dauer nach der Steuerung B) nicht abgelaufen ist, um einen ersten Teil des Informationssignals zu codieren;
D) nach Ablauf der vorbestimmten Dauer nach der Steuerung B), eine Steuerung (50) des adaptiven Prädiktionsalgorithmus, um den Geschwindigkeitsparameter (λ) auf den zweiten Wert einzustellen; und
E) eine Codierung (44) von auf die in Codierung C) codierten Informationswerte folgenden Informationswerten des Informationssignals mittels des adaptiven Prädiktionsalgorithmus mit dem auf den zweiten Wert eingestellten Geschwindigkeitsparameter (λ), um einen auf den ersten Teil folgenden zweiten Teil des Informationssignals zu codieren, zu bewirken.

8. Vorrichtung gemäß Anspruch 7, bei dem die Steuereinrichtung (20) ausgebildet ist, um bewirken, daß die Codierung C) unter Adaption der in A) initialisierten Prädiktionskoeffizienten (ωᵢ) durchgeführt wird, um adaptierte Prädiktionskoeffizienten (ωᵢ) zu erhalten, und die Codierung E) unter Adaption der adaptierten Prädiktionskoeffizienten (ωᵢ) durchgeführt wird.

9. Vorrichtung gemäß einem der Ansprüche 6 bis 8, bei dem die Steuereinrichtung (20) ausgebildet ist, um zu bewirken, dass die Schritte A)-E) intermittierend zu vorbestimmten Zeitpunkten wiederholt werden, um aufeinanderfolgende Abschnitte des Informationssignals zu codieren.

10. Vorrichtung gemäß Anspruch 9, bei dem die Steuereinrichtung (20) derart ausgebildet ist, dass die vorbestimmten Zeitpunkte in einem vorbestimmten Zeitintervall zyklisch wiederkehren.

11. Vorrichtung gemäß Anspruch 9 oder 10, bei dem die. Steuereinrichtung (20) derart ausgebildet ist, dass der Schritt D) nach Ablauf einer vorbestimmten Zeitdauer nach Schritt B) durchgeführt wird.

12. Vorrichtung gemäß einem der Ansprüche 7-11, bei dem die Einrichtung zur Durchführung eines adaptiven Prädiktionsalgorithmus ausgebildet ist, um Differenzen zwischen Informationswerten des Informationssignals und prädizierten Werten zu erhalten, die eine codierte Version des Informationssignals darstellen.

13. Verfahren zur Dekodierung eines prädiktiv codierten Informationssignals bestehend aus einer Folge von Differenzwerten mittels eines adaptiven Prädiktionsalgorithmus, dessen Prädiktionskoeffizienten (ωᵢ) initialisierbar sind, und der durch einen Geschwindigkeitsparameter (λ) steuerbar ist, um in dem Fall, dass der Geschwindigkeitsparameter (λ) einen ersten Wert aufweist, mit einer ersten Adaptionsgeschwindigkeit und einer ersten Adäptionspräzison zu arbeiten, und in dem Fall, dass der Geschwindigkeitsparameter (λ) einen zweiten Wert aufweist, mit einer zweiten, gegenüber der ersten niedrigeren Adaptionsgeschwindigkeit und einer zweiten, gegenüber der ersten höheren Adaptionspräzision zu arbeiten, **gekennzeichnet durch** die folgenden Schritten:
F) Initialisieren (90) der Prädiktionskoeffizienten (ωᵢ);
G) Steuern (92) des adaptiven Prädiktionsalgorithmus, um den Geschwindigkeitsparameter (λ) auf den ersten Wert einzustellen;
H) Decodieren (94) von aufeinanderfolgenden Differenzwerten des prädiktiv codierten Informationssignals mittels des adaptiven Prädiktionsalgorithmus mit dem auf den ersten Wert eingestellten Geschwindigkeitsparameter (λ), solange eine vorbestimmte Dauer nach Schritt G) nicht abgelaufen ist, um einen ersten Teil des prädiktiv codierten Informationssignals zu decodieren;
I) nach Ablauf der vorbestimmten Dauer nach Schritt G), Steuern (100) des adaptiven Prädiktionsalgorithmus, um den Geschwindigkeitsparameter (λ) auf den zweiten Wert einzustellen; und
J) Decodieren (94) von auf die in Schritt H) decodierten Differenzwerte folgenden Differenzwerten des prädiktiv codierten Informationssignals mittels des adaptiven Prädiktionsalgorithmus mit dem auf den zweiten Wert eingestellten Geschwindigkeitsparameter (λ), um einen zweiten Teil des prädiktiv codierten Informationssignals zu decodieren.

14. Verfahren gemäß Anspruch 13, bei dem der Schritt H) unter Adaption der in Schritt F) initialisierten Prädiktionskoeffizienten (ωᵢ) durchgeführt wird, um adaptierte Prädiktionskoeffizienten (ωᵢ) zu erhalten, und bei dem der Schritt J) unter Adaption der adaptierten Prädiktionskoeffizienten (ωᵢ) durchgeführt wird.

15. Verfahren gemäß Anspruch 13 oder 14, bei dem die Schritte F)-J) intermittierend zu vorbestimmten Zeitpunkten wiederholt werden, um aufeinanderfolgende Abschnitte des prädiktiv codierten Informationssignals zu decodieren.

16. Verfahren gemäß Anspruch 15, bei dem die vorbestimmten Zeitpunkte in einem vorbestimmten Zeitintervall zyklisch wiederkehren.

17. Verfahren gemäß einem der Ansprüche 13 bis 16, bei dem der Schritt I) nach Ablauf einer vorbestimmten Zeit-dauer nach Schritt G) durchgeführt wird.

18. Verfahren gemäß einem der Ansprüche 13-17, bei dem Schritte H) und J) das Addieren von Differenzen in dem prädiktiv codierten Informationssignal und prädizierten Werten umfasst.

19. Vorrichtung zur Dekodierung eines prädiktiv codierten Informationssignals bestehend aus einer Folge von Differenzwerten, mit
einer Einrichtung (16, 18) zur Durchführung eines adaptiven Prädiktionsalgorithmus, dessen Prädiktionskoeffizienten (ωᵢ) initialisierbar sind, und der durch einen Geschwindigkeitsparameter (λ) steuerbar ist, um in dem Fall, dass der Geschwindigkeitsparameter (λ) einen ersten Wert aufweist, mit einer ersten Adaptionsgeschwindigkeit und einer ersten Adaptionspräzison zu arbeiten, und in dem Fall, dass der Geschwindigkeitsparameter (λ) einen zweiten Wert aufweist, mit einer zweiten, gegenüber der ersten niedrigeren Adaptionsgeschwindigkeit und einer zweiten, gegenüber der ersten höheren Adaptionspräzision zu arbeiten; und
einer Steuereinrichtung (20), die mit der Einrichtung zur Durchführung des adaptiven Prädiktionsalgorithmus gekoppelt ist, **gekennzeichnet dadurch dass** sie Mittel enthält die wirksam sind, um
F) eine Initialisierung (40) der Prädiktionskoeffizienten (ωᵢ);
G) eine Steuerung (42) des adaptiven Prädiktionsalgorithmus, um den Geschwindigkeitsparameter (λ) auf den ersten Wert einzustellen;
H) eine Decodierung (44) von aufeinanderfolgenden Differenzwerten des prädiktiv codierten Informationssignals mittels des adaptiven Prädiktionsalgorithmus mit dem auf den ersten Wert eingestellten Geschwindigkeitsparameter (λ), solange eine vorbestimmte Dauer nach der Steuerung G) nicht abgelaufen ist, um einen ersten Teil des prädiktiv codierten Informationssignals zu decodieren;
I) nach Ablauf der vorbestimmten Dauer nach der Steuerung G), eine Steuerung (50) des adaptiven Prädiktionsalgorithmus, um den Geschwindigkeitsparameter (λ) auf -den zweiten Wert einzustellen; und
J) eine Decodierung (44) von auf die in Decodierung H) decodierten Differenzwerte folgenden Differenzwerten des prädiktiv codierten Informationssignals mittels des adaptiven Prädiktionsalgorithmus mit dem auf den zweiten Wert eingestellten Geschwindigkeitsparameter (λ), um einen zweiten Teil des prädiktiv codierten Informationssignals zu decodieren, zu bewirken.

20. Vorrichtung gemäß Anspruch 19, bei dem die Steuereinrichtung (20) ausgebildet ist, um zu bewirken, daß die Codierung H) unter Adaption der in F) initialisierten Prädiktionskoeffizienten (ωᵢ) durchgeführt wird, um adaptierte Prädiktionskoeffizienten (ωᵢ) zu erhalten, und die Codierung J) unter Adaption der adaptierten Prädiktionskoeffizienten (ωᵢ) durchgeführt wird.

21. Vorrichtung gemäß Anspruch 19 oder 20, bei dem die Steuereinrichtung (20) ausgebildet ist, um zu bewirken, dass die Schritte F)-J) intermittierend zu vorbestimmten Zeitpunkten wiederholt werden, um aufeinanderfolgende Abschnitte des prädiktiv codierten Informationssignals zu decodieren.

22. Vorrichtung gemäß Anspruch 21, bei dem die Steuereinrichtung (20) derart ausgebildet ist, dass die vorbestimmten Zeitpunkte in einem vorbestimmten Zeitintervall zyklisch wiederkehren.

23. Vorrichtung gemäß einem der Ansprüche 19-22, bei dem die Steuereinrichtung (20) derart ausgebildet ist, dass der Schritt I) nach Ablauf einer vorbestimmten Zeitdauer nach Schritt G) durchgeführt wird.

24. Vorrichtung gemäß einem der Ansprüche 19 bis 23, bei dem die Einrichtung zur Durchführung eines adaptiven Prädiktionsalgorithmus eine Einrichtung zum Addieren von Differenzen in dem prädiktiv codierten Informationssignal und prädizierten Werten umfasst.

25. Computer-Programm mit einem Programmcode zur Durchführung des Verfahrens nach einem der Ansprüche 1 bis 6 oder nach einem der Ansprüche 13 bis 18, wenn das Computer-Programm auf einem Computer abläuft.

## Claims

1. A method for predictively coding an information signal including a sequence of information values by means of an adaptive prediction algorithm the prediction coefficients (ωᵢ) of which may be initialized and which is controllable by a speed parameter (λ) to operate with a first adaption speed and a first adaption precision in the case that the speed parameter (λ) has a first value and to operate with a second, compared to the first one, lower adaption speed and a second, compared to the first one, higher adaption precision in the case that the speed parameter (λ) has a second value, **characterized by** the steps of:
A) initializing (40) the prediction coefficients (ωᵢ) ;
B) controlling (42) the adaptive prediction algorithm to set the speed parameter (λ) to the first value;
C) coding (44) successive information values of the information signal by means of the adaptive prediction algorithm with the speed parameter (λ) set to the first value as long as a predetermined duration after step B) has not expired to code a first part of the information signal;
D) after expiry of the predetermined duration after step B), controlling (50) the adaptive prediction algorithm to set the speed parameter (λ) to the second value; and
E) coding (44) information values of the information signal following the information values coded in step C) by means of the adaptive prediction algorithm with the speed parameter (λ) set to the second value to code a second part of the information signal following the first part.

2. The method according to claim 1, wherein step C) is performed using adaption of the prediction coefficients (ωᵢ) initialized in step A) to obtain adapted prediction coefficients (ωᵢ) and wherein step E) is performed using adaption of the adapted prediction coefficients (ωᵢ).

3. The method according to claims 1 or 2, wherein steps A)-E) are repeated intermittently at predetermined times to code successive sections of the information signal.

4. The method according to claim 3, wherein the predetermined times cyclically return in a predetermined time interval.

5. The method according to one of the preceding claims, wherein step D) is performed after a predetermined duration has passed after step B).

6. The method according to one of the preceding claims, wherein from steps C) and E) differences between information values of the information signal and predicted values are obtained representing a coded version of the information signal.

7. A device for predictively coding an information signal including a sequence of information values, comprising:
means (16, 18) for performing an adaptive prediction algorithm the prediction coefficients (ωᵢ) of which may be initialized and which is controllable by a speed parameter (λ) to operate with a first adaption speed and a first adaption precision in the case that the speed parameter (λ) has a first value and to operate with a second, compared to the first one, lower adaption speed and a second, compared to the first one, higher adaption precision in the case that the speed parameter (λ) has a second value; and
control means (20) coupled to the means for performing the adaptive prediction algorithm, **characterized in that** it contains means effective to cause:
A) initialization (40) of the prediction coefficients (ωᵢ) ;
B) control (42) of the adaptive prediction algorithm to set the speed parameter (λ) to the first value;
C) coding (44) of successive information values of the information signal by means of the adaptive prediction algorithm with the speed parameter (λ) set to the first value as long as a predetermined duration after the control B) has not expired to code a first part of the information signal;
D) after expiry of the predetermined duration after the control B), control (50) of the adaptive prediction algorithm to set the speed parameter (λ) to the second value; and
E) coding (44) of information values of the information signal following the information values coded in the coding C) by means of the adaptive prediction algorithm with the speed parameter (λ) set to the second value to code a second part of the information signal following the first part.

8. The device according to claim 7, wherein the control means (20) is formed to cause coding C) to be performed using adaption of the prediction coefficients (ωᵢ) initialized in A) to obtain adapted prediction coefficients (ωᵢ) and coding E) to be performed using adaption of the adapted prediction coefficients (ωᵢ).

9. The device according to one of claims 6 to 8, wherein the control means (20) is formed to cause steps A)-E) to be repeated intermittently at predetermined times to code successive sections of the information signal.

10. The device according to claim 9, wherein the control means (20) is formed such that the predetermined times cyclically return in a predetermined time interval.

11. The device according to claims 9 or 10, wherein the control means (20) is formed such that step D) is performed after a certain duration after step B) has passed.

12. The device according to one of claims 7-11, wherein the means for performing an adaptive prediction algorithm is formed to obtain differences between information values of the information signal and predicted values representing a coded version of the information signal.

13. A method for decoding a predictively coded information signal including a sequence of difference values by means of an adaptive prediction algorithm the prediction coefficients (ωᵢ) of which may be initialized and which is controllable by a speed parameter (λ) to operate with a first adaption speed and a first adaption precision in the case that the speed parameter (λ) has a first value and to operate with a second, compared to the first one, lower adaption speed and a second, compared to the first one, higher adaption precision in the case that the speed parameter (λ) has a second value, **characterized by** the steps of:
F) initializing (90) the prediction coefficients (ωᵢ);
G) controlling (92) the adaptive prediction algorithm to set the speed parameter (λ) to the first value;
H) decoding (94) successive difference values of the predictively coded information signal by means of the adaptive prediction algorithm with the speed parameter (λ) set to the first value as long as a predetermined duration after step G) has not expired to decode a first part of the predictively coded information signal;
I) after expiry of the predetermined duration after step G), controlling (100) the adaptive prediction algorithm to set the speed parameter (λ) to the second value; and
J) decoding (94) difference values of the predictively coded information signal following the difference values decoded in step H) by means of the adaptive prediction algorithm with the speed parameter (λ) set to the second value to decode a second part of the predictively coded information signal.

14. The method according to claim 13, wherein step H) is performed using adaption of the prediction coefficients (ωᵢ) initialized in step F) to obtain adapted prediction coefficients (ωᵢ), and wherein step J) is performed using adaption of the adapted prediction coefficients (ωᵢ).

15. The method according to claims 13 or 14, wherein steps F)-J) are repeated intermittently at predetermined times to decode successive sections of the predictively coded information signal.

16. The method according to claim 15, wherein the predetermined times cyclically return in a predetermined time interval.

17. The method according to one of claims 13 to 16, wherein step I) is performed after a predetermined duration has passed after step G).

18. The method according to one of claims 13-17, wherein steps H) and J) include adding differences in the predictively coded information signal and predicted values.

19. A device for decoding a predictively coded information signal including a sequence of difference values, comprising:
means (16, 18) for performing an adaptive prediction algorithm the prediction coefficients (ωᵢ) of which may be initialized and which is controllable by a speed parameter (λ) to operate with a first adaption speed and a first adaption precision in the case that the speed parameter (λ) has a first value and to operate with a second, compared to the first one, lower adaption speed and a second, compared to the first one, higher adaption precision in the case that the speed parameter (λ) has a second value; and
control means (20) coupled to the means for performing the adaptive prediction algorithm, **characterized in that** it contains means effective to cause:
F) initialization (40) of the prediction coefficients (ωᵢ);
G) control (42) of the adaptive prediction algorithm to set the speed parameter (λ) to the first value;
H) decoding (44) of successive difference values of the predictively coded information signal by means of the adaptive prediction algorithm with the speed parameter (λ) set to the first value as long as a predetermined duration after the control G) has not expired to decode a first part of the predictively coded information signal;
I) after expiry of the predetermined duration after the control G), control (50) of the adaptive prediction algorithm to set the speed parameter (λ) to the second value; and
J) decoding (44) of difference values of the predictively coded information signal following the difference values decoded in the decoding H) by means of the adaptive prediction algorithm with the speed parameter (λ) set to the second value to decode a second part of the predictively coded information signal.

20. The device according to claim 19, wherein the control means (20) is formed to cause the coding H) to be performed using adaption of the prediction coefficients (ωᵢ) initialized in F) to obtain adapted prediction coefficients (ωᵢ), and the coding J) to be performed using adaption of the adapted prediction coefficients (ωᵢ).

21. The device according to claims 19 or 20, wherein the control means (20) is formed to cause steps F)-J) to be repeated intermittently at predetermined times to decode successive sections of the predictively coded information signal.

22. The device according to claim 21, wherein the control means (20) is formed such that the predetermined times cyclically return in a predetermined time interval.

23. The device according to one of claims 19 to 22, wherein the control means (20) is formed such that step I) is performed after a predetermined duration after step G) has passed.

24. The device according to one of claims 19-23, wherein the means for performing an adaptive prediction algorithm includes means for adding differences in the predictively coded information signal and predicted values.

25. A computer program having a program code for performing the method according to one of claims 1 to 6 or according to one of claims 13 to 18 when the computer program runs on a computer.

## Revendications

1. Procédé de codage prédictif d'un signal d'information composé d'une succession de valeurs d'information au moyen d'un algorithme de prédiction adaptatif dont les coefficients de prédiction (ωᵢ) peuvent être initialisés, et qui peut être réglé par un paramètre de vitesse (λ), pour fonctionner, au cas où le paramètre de vitesse (λ) présente une première valeur, avec une première vitesse d'adaptation et une première précision d'adaptation et, au cas où le paramètre de vitesse (λ) présente une deuxième valeur, avec une deuxième vitesse d'adaptation, inférieure par rapport à la première, et une deuxième précision d'adaptation, supérieure par rapport à la première, **caractérisé par** les étapes suivantes consistant à:
A) initialiser (40) les coefficients de prédiction (ωᵢ);
B) régler (42) l'algorithme de prédiction adaptatif, pour régler le paramètre de vitesse (λ) à la première valeur;
C) coder (44) des valeurs d'information successives du signal d'information au moyen de l'algorithme de prédiction adaptatif au paramètre de vitesse (λ) réglé à la première valeur, tant que ne se soit pas écoulée une période prédéterminée après l'étape B), pour coder une première partie du signal d'information;
D) après écoulement de la période prédéterminée après l'étape B), régler (50) l'algorithme de prédiction adaptatif, pour régler le paramètre de vitesse (λ) à la deuxième valeur; et
E) coder (44) des valeurs d'information du signal d'information suivant les valeurs d'information codées à l'étape C) au moyen de l'algorithme de prédiction adaptatif au paramètre de vitesse (λ) réglé à la deuxième valeur, pour coder une deuxième partie du signal d'information suivant la première partie.

2. Procédé selon la revendication 1, dans lequel l'étape C) est effectuée avec adaptation des coefficients de prédiction (ωᵢ) initialisés à l'étape A), pour obtenir des coefficients de prédiction (ωᵢ) adaptés, et dans lequel l'étape E) est effectuée avec adaptation des coefficients de prédiction (ωᵢ) adaptés.

3. Procédé selon la revendication 1 ou 2, dans lequel les étapes A) à E) sont répétées par intermittence à des moments prédéterminés, pour coder des segments successifs du signal d'information.

4. Procédé selon la revendication 3, dans lequel les moments prédéterminés reviennent de manière cyclique selon un intervalle de temps prédéterminé.

5. Procédé selon l'une des revendications précédentes, dans lequel l'étape D) est effectuée après écoulement d'une période prédéterminée après l'étape B).

6. Procédé selon l'une des revendications précédentes, dans lequel sont obtenues, de l'étape C) et de l'étape E), des différences entre les valeurs d'information du signal d'information et les valeurs prédites qui représentent une version codée du signal d'information.

7. Dispositif de codage prédictif d'un signal d'information composé d'une succession de valeurs d'information, avec
un moyen (16, 18) pour exécuter un algorithme de prédiction adaptatif dont les coefficients de prédiction (ωᵢ) peuvent être initialisés, et qui peut être réglé par un paramètre de vitesse (λ), pour fonctionner, au cas où le paramètre de vitesse (λ) présente une première valeur, avec une première vitesse d'adaptation et une première précision d'adaptation et, au cas où le paramètre de vitesse (λ) présente une deuxième valeur, avec une deuxième vitesse d'adaptation, inférieure par rapport à la première, et une deuxième précision d'adaptation, supérieure par rapport à la première, et
un moyen de réglage (20), couplé au moyen destiné à exécuter l'algorithme de prédiction adaptatif, **caractérisé par le fait qu'**il contient des moyens qui sont actifs pour provoquer
A) une initialisation (40) des coefficients de prédiction (ωᵢ);
B) un réglage (42) de l'algorithme de prédiction adaptatif, pour régler le paramètre de vitesse (λ) à la première valeur;
un codage (44) de valeurs d'information successives du signal d'information au moyen de l'algorithme de prédiction adaptatif au paramètre de vitesse (λ) réglé à la première valeur, tant que ne se soit pas écoulée une période prédéterminée après l'étape B), pour coder une première partie du signal d'information;
D) après écoulement de la période prédéterminée après le réglage B), un réglage (50) de l'algorithme de prédiction adaptatif, pour régler le paramètre de vitesse (λ) à la deuxième valeur; et
E) un codage (44) de valeurs d'information du signal d'information suivant les valeurs d'information codées dans le codage C) au moyen de l'algorithme de prédiction adaptatif au paramètre de vitesse (λ) réglé à la deuxième valeur, pour coder une deuxième partie du signal d'information suivant la première partie.

8. Dispositif selon la revendication 7, dans lequel le moyen de réglage (20) est réalisé de manière à provoquer que le codage C) s'effectue avec adaptation des coefficients de prédiction (ωᵢ) initialisés en A), pour obtenir des coefficients de prédiction (ωᵢ) adaptés, et que le codage E) s'effectue avec adaptation des coefficients de prédiction (ωᵢ) adaptés.

9. Dispositif selon l'une des revendications 6 à 8, dans lequel le moyen de réglage (20) est réalisé de manière à provoquer que les étapes A) à E) soient répétées par intermittence à des moments prédéterminés, pour coder des segments successifs du signal d'information.

10. Dispositif selon la revendication 9, dans lequel le moyen de réglage (20) est réalisé de manière que les moments prédéterminés reviennent de manière cyclique selon un intervalle de temps prédéterminé.

11. Dispositif selon la revendication 9 ou 10, dans lequel le moyen de réglage (20) est réalisé de manière que l'étape D) soit exécutée après écoulement d'une période déterminée après l'étape B).

12. Dispositif selon l'une des revendications 7 à 11, dans lequel le moyen destiné à exécuter un algorithme de prédiction adaptatif est réalisé de manière à obtenir des différences entre les valeurs d'nformation du signal d'information et les valeurs prédités qui représentent une version codée du signal d'information.

13. Procédé de décodage d'un signal d'information codé de manière prédictive composé d'une succession de valeurs de différence au moyen d'un algorithme de prédiction adaptatif dont les coefficients de prédiction (ωᵢ) peuvent être initialisés, et qui peut être réglé par un paramètre de vitesse (λ), pour fonctionner, au cas où le paramètre de vitesse (λ) présente une première valeur, avec une première vitesse d'adaptation et une première précision d'adaptation et, au cas où le paramètre de vitesse (λ) présente une deuxième valeur, avec une deuxième vitesse d'adaptation, inférieure par rapport à la première, et une deuxième précision d'adaptation, supérieure par rapport à la première, **caractérisé par** les étapes suivantes consistant à:
F) initialiser (90) les coefficients de prédiction (ωᵢ);
G) régler (92) l'algorithme de prédiction adaptatif, pour régler le paramètre de vitesse (λ) à la première valeur;
H) décoder (94) des valeurs de différence successives du signal d'information codé de manière prédictive au moyen de l'algorithme de prédiction adaptatif au paramètre de vitesse (λ) réglé à la première valeur, tant que ne se soit pas écoulée une période prédéterminée après l'étape G), pour décoder une première partie du signal d'information codé de manière prédictive;
I) après écoulement de la période prédéterminée après l'étape G), régler (100) l'algorithme de prédiction adaptatif, pour régler le paramètre de vitesse (λ) à la deuxième valeur; et
J) décoder (94) des valeurs de différence du signal d'information codé de manière prédictive suivant les valeurs de différence décodées à l'étape H) au moyen de l'algorithme de prédiction adaptatif au paramètre de vitesse (λ) réglé à la deuxième valeur, pour décoder une deuxième partie du signal d'information codé de manière prédictive.

14. Procédé selon la revendication 13, dans lequel l'étape H) est effectuée avec adaptation des coefficients de prédiction (ωᵢ) initialisés à l'étape F), pour obtenir des coefficients de prédiction (ωᵢ) adaptés, et dans lequel l'étape J) est effectuée avec adaptation des coefficients de prédiction (ωᵢ) adaptés.

15. Procédé selon la revendication 13 ou 14, dans lequel les étapes F) à J) sont répétées par intermittence à des moments prédéterminés, pour décoder des segments successifs du signal d'information codé de manière prédictive.

16. Procédé selon la revendication 15, dans lequel les moments prédéterminés reviennent de manière cyclique selon un intervalle de temps prédéterminé.

17. Procédé selon l'une des revendications 13 à 16, dans lequel l'étape I) est effectuée après écoulement d'une période prédéterminée après l'étape G).

18. Procédé selon l'une des revendications 13 à 17, dans lequel les étapes H) à J) comprennent l'addition de différences dans le signal d'information codé de manière prédictive et de valeurs prédites.

19. Dispositif de décodage d'un signal d'information codé de manière prédictive composé d'une succession de valeurs de différence, avec
un moyen (16, 18) destiné à exécuter un algorithme de prédiction adaptatif dont les coefficients de prédiction (ωᵢ) peuvent être initialisés, et qui peut être réglé par un paramètre de vitesse (λ), pour fonctionner, au cas où le paramètre de vitesse (λ) présente une première valeur, avec une première vitesse d'adaptation et une première précision d'adaptation et, au cas où le paramètre de vitesse (λ) présente une deuxième valeur, avec une deuxième vitesse d'adaptation, inférieure par rapport à la première, et une deuxième précision d'adaptation, supérieure par rapport à la première, et
un moyen de réglage (20) qui est couplé au moyen destiné à exécuter l'algorithme de prédiction adaptatif, **caractérisé par le fait qu'**il contient des moyens qui sont actifs pour provoquer
F) une initialisation (40) des coefficients de prédiction (ωᵢ);
G) un réglage (42) de l'algorithme de prédiction adaptatif, pour régler le paramètre de vitesse (λ) à la première valeur;
H) un décodage (44) de valeurs de différence successives du signal d'information codé de manière prédictive au moyen de l'algorithme de prédiction adaptatif au paramètre de vitesse (λ) réglé à la première valeur, tant que ne se soit pas écoulée une période prédéterminée après le réglage G), pour décoder une première partie du signal d'information codé de manière prédictive;
I) après écoulement de la période prédéterminée après le réglage G), un réglage (50) de l'algorithme de prédiction adaptatif, pour régler le paramètre de vitesse (λ) à la deuxième valeur; et
J) un décodage (94) de valeurs de différence du signal d'information codé de manière prédictive suivant les valeurs de différence décodées au décodage H) au moyen de l'algorithme de prédiction adaptatif au paramètre de vitesse (λ) réglé à la deuxième valeur, pour décoder une deuxième partie du signal d'information codé de manière prédictive.

20. Dispositif selon la revendication 19, dans lequel le dispositif de réglage (20) est réalisé de manière à provoquer que le codage H) s'effectue avec adaptation des coefficients de prédiction (ωᵢ) initialisés en F), pour obtenir des coefficients de prédiction (ωᵢ) adaptés, et que le codage J) s'effectue avec adaptation des coefficients de prédiction (ωᵢ) adaptés.

21. Dispositif selon la revendication 19 ou 20, dans lequel le moyen de réglage (20) est réalisé de manière à provoquer que les étapes F) à J) soient répétées par intermittence à des moments prédéterminés, pour décoder des segments successifs du signal d'information codé de manière prédictive.

22. Dispositif selon la revendication 21, dans lequel le moyen de réglage (20) est réalisé de sorte que les moments prédéterminés reviennent de manière cyclique selon un intervalle de temps prédéterminé.

23. Dispositif selon l'une des revendications 19 à 22, dans lequel le moyen de réglage (20) est réalisé de sorte que l'étape I) soit effectuée après écoulement d'une période prédéterminée après l'étape G).

24. Dispositif selon l'une des revendications 19 à 23, dans lequel le moyen destiné à exécuter un algorithme de prédiction adaptatif comprend un dispositif destiné à additionner des différences dans le signal d'information codé de manière prédictive et des valeurs prédites.

25. Programme d'ordinateur avec un code de programme pour mettre en oeuvre le procédé selon l'une des revendications 1 à 6 ou selon l'une des revendications 13 à 18 lorsque le programme d'ordinateur est exécuté sur un ordinateur.
